# EUROPÄISCHE PATENTSCHRIFT

(11) **EP 0 224 054 B1**
(45) Veröffentlichungstag und Bekanntmachung des Hinweises auf die Patenterteilung: **03.06.1992**
(21) Anmeldenummer: 86114907.8
(22) Anmeldetag: 27.10.1986
(51) Int. Cl.: H01H 9/06, H02K 15/00

(54) **Elektromotor für ein kleines Elektrowerkzeug**
Electric motor for a small electric tool
Moteur électrique pour un petit outil électrique

(30) Priorität: 31.10.1985 DE 3538939
(43) Veröffentlichungstag der Anmeldung: 03.06.1987
(73) Patentinhaber: Black & Decker Inc., Newark Delaware 19711 (US)
(72) Erfinder: Köster, Walter, D-2875 Ganderkesee (DE); Jüling, Dieter, D-6277 Bad Camberg (DE); Becht, Reimund, D-6257 Hünfelden-Kirberg (DE)
(74) Vertreter: UEXKÜLL & STOLBERG

(56) Entgegenhaltungen:
- EP-A- 0 025 938
- EP-A- 0 057 413
- DE-A- 2 631 431
- DE-A- 3 147 418
- FR-A- 2 405 579
- FR-A- 2 486 323

## Beschreibung

Die Erfindung betrifft einen Elektromotor für ein kleines Elektrowerkzeug, mit einer becherförmigen Lagerbrücke aus Kunststoff, die einen Ein/Aus-Schalter, einen Umschalter, zwei Anschlußklemmen für ein Netzkabel, einen Kondensator und ein Kontaktgitter enthält.

Es ist bereits bekannt, das Statorpaket eines Elektromotors in einer becherartigen Lagerbrücke aus Kunststoff zu halten und die Rotorwelle des Rotors von der Öffnungsseite der Lagerbrücke her in das in die Lagerbrücke eingesetzte Lager einzustecken. Feldstecker verbinden die Statorwicklung mit den Netzanschlußkabeln, die über Schrauben an den Feldsteckern festgeklemmt werden. Ein Entstörkondensator ist üblicherweise mit den Feldsteckern verlötet. Ein in die Lagerbrücke eingegossenens oder eingeschweißtes Kontaktgitter aus Metall dient dazu, einen Umschalter zwischen Netz- und Feldwicklung zu legen, der zur Drehrichtungsumkehr dient.

Ein wesentlicher Nachteil dieses bekannten Aufbaus liegt darin, daß ein vom Ein/Aus-Schalter getrennter Umschalter erforderlich ist und daß das Anschließen der Netzanschlußkabel und des Entstörkondensators an die Feldstecker aufwendige Montagearbeit erfordern.

Es ist auch bereits ein Elektromotor bekannt (DE-A-3 147 418), bei dem eine U-förmige Lagerbrücke aus Isolierstoff vorhanden ist, die das rückseitige Lager der Rotorwelle, die Kohlebürstenhalter, Steckorgane und die Verdrahtungen in Form eingelegter Blechstreifen enthält. Auch dieser Elektromotor ist aufwendig in der Herstellung, da in in der Lagerbrücke vorgeformte Aussparungen und Durchtrittsöffnungen ausgebildet werden und vorgeformte Blechstreifen eingesetzt werden müssen, um auf diese Weise die gewünschten elektrischen Verbindungen herzustellen, während die Schalteranordnung als gesondertes Bauteil an der dem Rotor abgewandten Seite der Lagerbrücke angeordnet und mit diesem über Steckanschlüsse verbunden wird.

Bei einem anderen bekannten Eleketromotor (EP-A-0 057 413) sind ein Ein/Aus-Schalter und ein Umschalter vorhanden, die über flexible Leiter mit Anschlüssen an einem im wesentlichen plattenförmiges Brückenelement verbunden sind, das u. a. die Kohlebürsten trägt und Anschlüsse zur Verbindung mit der Feldwicklung aufweist.

Es ist Aufgabe der Erfindung, einen Elektromotor zu schaffen, der eine Lagerbrücke enthält, die einfach aufgebaut ist und durch die die Montage des Elektromotors erleichtert wird.

Zur Lösung dieser Aufgabe wird ein Elektromotor der eingangs ewähnten Art erfindungsgemäß derart ausgestaltete, daß sich die Anschlußklemmen als Feldstecker durch den Boden der Lagerbrücke erstrecken, daß eine Schalteranornung in die Lagerbrücke eingesetzt ist und ein Kontaktgitter trägt, daß das Kontaktgitter als Stanzgitter zum wahlweisen Anschließen von Drosseln, Umschaltern, Dioden, Widerständen o. ä. ausgeführt ist, daß das Stanzgitter Ein/Aus-Kontaktstellen sowie Drehrichtungs-Umschaltkontaktstellen aufweist, daß das Stanzgitter auf der dem Rotor zugewandten Siete der Schalteranordnung liegt, daß Umschaltkontakte auf der dem Rotor abgewandten Seite der Schalteranordnung angeordnet sind und daß Mittel vorgesehen sind, um die Umschaltkontakte gleichzeitig mit den Ein/Aus-Umschaltkontakten zu betätigen.

Gemäß einer bevorzugten Ausführungsform der Erfindung ist die Schalteranordnung so ausgebildet, daß sie gleichzeitig als Ein/Aus-Schalter und als Umschalter dient. Der Umschalter kann ein Drehrichtungsumschalter oder ein Geschwindigkeits-Umschalter sein, welcher von einer ersten Geschwindigkeit auf eine zweite Geschwindigkeit schaltet. Die Schalteranordnung ist in einer bevorzugten Ausführungsform im wesentlichen aus einer Kohlehalterplatte und einem deckelartig mit der Kohlehalterplatte verbundenen Schaltring aufgebaut. Zwischen der Kohlehalterplatte und dem Schaltring liegen die Kohlehalter, Entstördrosseln, gegebenenfalls Dioden, Rückstellfedern sowie Kontaktfedern. Die gesamte Schalteranordnung ist in die Lagerbrücke einsetzbar, und zwar kann sie an den Boden der Lagerbrücke angelegt werden. Ein radialer Fortsatz des Schaltrings ragt durch die Lagerbrücke nach außen und ist von dem Drückerschalter des Elektrowerkzeugs entweder unmittelbar oder mittelbar über ein Gestänge betätigbar. Die Schalteranordnung weist außerdem an einer Seite, die im montierten Zustand dem Rotor zugewandt ist, Vertiefungen für das Einlegen eines Stanzgitters auf. Feldstecker können von außen durch den Boden der Lagerbrücke und durch Schlitze der Schalteranordnung gesteckt werden, so daß sie die Schalteranordnung durchsetzen und die Feldwicklungsklemmen von Stator-Feldwicklungen kontaktieren können.

Weitere vorteilhafte Ausgestaltungen der Erfindung ergeben sich aus den Unteransprüchen und der nachfolgenden Figurenbeschreibung.

Die Erfindung wird im folgenden anhand eines Ausführungsbeispiels näher erläutert; es zeigen:
- Fig. 1: eine perspektivische Explosionsdarstellung der wesentlichen Teile eines Elektromotors;
- Fig. 2: eine Explosionsdarstellung der Lagerbrücke des Elektormotors von Fig. 1; und
- Fig. 3: eine perspektivische Darstellung einer Schalteranordnung der Lagerbrücke nach Fig. 2;
- Fig. 4: ein Stanzgitter für die Schalteranordnung nach Fig. 2;
- Fig. 5: ein erstes Schaltbild für das Stanzgitter nach Fig. 4; und
- Fig. 6: ein zweites Schaltbild des Stanzgitters nach Fig. 4; und
- Fig. 7: einen Feldstecker für die Lagerbrücke nach Fig. 2.

Fig. 1 zeigt die wesentlichen Teile eines Elektromotors in perspektivischer, auseinandergezogener Darstellung, die auch als sogenannte Explosionsdarstellung bezeichnet wird. Das Blechpaket eines Stators 2 mit auf bekannte Weise gewickelten Feldwicklungen 9 wird von einer Lagerbrücke 1 aus Kunststoff gehalten. Die Lagerbrücke 1 ist becherförmig mit einem Boden an einem Ende, in den ein Lager 5 eingesetzt wird. Das Lager 5 dient zur Lagerung eines Endes der Welle eines Rotors 3, der in an sich bekannter Weise Rotorwicklungen 48 und einen Kommutator 49 zum Anschließen der Wicklungsenden aufweist. Der Kommutator 49 ist an der Seite des Lagerzapfens 50 der Rotorwelle angeordnet. Der Lagerzapfen 50 wird von dem Lager 5 gelagert. Zwischen den Kommutator 49 und den Boden der Lagerbrücke 1 wird üblicherweise eine Unterlegscheibe 51 eingelegt, da der Rotor 3 aus Metall, die Lagerbrücke 1 hingegen aus Kunststoff besteht. Das dem Lagerzapfen 50 abgewandte Ende der Rotorwelle ist als Keilwelle 52 ausgebildet, auf die ein Lüfterrad 4 aufgesteckt wird. Das Lüfterrad 4 weist Flügel oder Rippen 53 auf, mit welchen dem Stator 2 und dem Rotor 3, insbesondere deren Feldwicklungen 9 und 48 Kühlluft zugeführt wird.

Durch den Boden der Lagerbrücke 1 werden von der Seite des Lagers 5 her Feldstecker 15 durchgesteckt, die mit ihren Kontaktzungen 19 in Feldwicklungsklemmen 17 eingreifen und einen Anschluß vom Netz zu den Feldwicklungen 9 herstellen sollen. Zu diesem Zweck sind die Enden der Feldwicklungen 9 an federnde Feldwicklungsklemmen 17 angeschlossen, beispielsweise mit diesen verlötet, um die Feldwicklungsklemmen 17 herumgewickelt oder an diesen eingeklemmt. Das jeweils zweckmäßigste Montageverfahren ist für den Fachmann ohne Schwierigkeiten auswählbar.

Die in Fig. 1 schematisch dargestellten Feldstecker 15 sind an ihren anderen, den Kontaktzungen 19 abgewandten Enden mit Anschlußmitteln zum Anschließen von Netzanschlußkabeln versehen. Diese Anschlußmittel sind in Fig. 2 besser erkennbar. Mit den Feldsteckern 15 ist üblicherweise ein Kondensator 14 verbunden, der zur Rauschunterdrückung sowie zur Funkentstörung dient. Außerdem sind Entstördrosseln 13 vorgesehen, die in die Zuleitung vom Netz zu den Feldwicklungen 9 geschaltet werden.

Kohlehalter 10 dienen zur Aufnahme von Kohlebürsten 12, die von Federn 11 radial nach innen in Kontakt mit dem Kommutator 49 des Rotors 3 gedrückt werden. Zur Sicherung der Rotorwelle dienen schließlich noch eine Unterlegscheibe 6 und ein Klemmring 7, die auf das freie Ende des durch das Lager 5 ragenden Lagerzapfens 50 gesteckt werden und ein axiales Verschieben oder Lösen des Lagerzapfens 50 aus dem Lager 5 verhindern.

Fig. 2 zeigt im wesentlichen Einzelheiten der Lagerbrücke 1 mit zugehörigen Teilen in Explosionsdarstellung. Man erkennt, daß die aus Kunststoff vorzugsweise im Spritzgußverfahren hergestellte Lagerbrücke 1 aus zwei Halbschalen 1 und 1' besteht, die durch Zusammendrücken miteinander verriegelt werden können. Am Boden der Lagerbrücken-Halbschalen 1, 1' ist eine Lagerschale 8 für die Aufnahme des in Fig. 1 dargestellten Rotorwellen-Lagers 5 vorgesehen. Die Lagerschale 8 weist zu diesem Zweck in der Zeichnung erkennbare Radialflansche 8' auf, welche ein axiales Verschieben des Lagers 5 verhindern. Über bzw. auf die Lagerschale 8 wird der Kondensator 14 gelegt, dessen Kondensatoranschlüsse 14' die Lagerschale 8 umgreifen. Zum Halten des Kondensators 14 dienen an der Lagerschale 8 angeformte Stege 55, die an ihren freien Enden Widerhaken 56 zum Festhalten des Kondensators 14 aufweisen. Die Kondensatoranschlüsse 14' werden durch Kanäle gesteckt, die in Feldstecker-Halterungen 54 vorgesehen sind. Die Feldstecker-Halterungen 54 sind ebenfalls an die Lagerbrücken-Halbschalen 1, 1' axial angeformt und erstrecken sich damit parallel und im Abstand zum Mantel der Lagerschale 8. Im Boden der Lagerbrücken-Halbschalen 1, 1' sind im Bereich der Feldstecker-Halterungen 54 Schlitze 57 vorgesehen, durch welche die Feldstecker von der Seite der Lagerschale 8 in das Innere der den Stator 2 aufnehmenden Lagerbrücke 1 gesteckt werden. Man erkennt in Fig. 2, daß die Feldstecker 15 mit Klemmschrauben 23 zum Befestigen von Anschlußkabeln versehen sind, die keine Kabelschuhe aufweisen. Für die Befestigung von Anschlußkabeln mit Kabelschuhen sind Stockfahnen 16 und 16' vorgesehen.

Fig. 2 zeigt außerdem einen Schaltring 30, eine Kohlehalterplatte 31 und ein Stanzgitter 60 die zusammen mit weiteren Bauteilen eine in die Lagerbrücke 1 einzusetzende Schalteranordnung 45 bilden. Sie dient zum Halten der Kohlehalter 10 mit den Kohlebürsten 12 zur Aufnahme der Entstördrosseln 13 und zur Bildung eines kombinierten Ein/Aus- und Rechts/Links-Schalters. Hierzu dienen Kontaktfedern 32 und 32', welche je nach Schaltstellung des Schaltrings 30 eine Seite des Stanzgitters 60 berühren und damit die Drehrichtung des Motors festlegen. Mindestens eine Rückstellfeder 34 dient dazu, den Schaltring 30 in Neutralstellung seines Umschalters 80 in die Ausgangslage zurückzubewegen.

Fig. 3 zeigt in einer Explosionsdarstellung Einzelheiten der Schalteranordnung 45 von Fig. 2. Die Schalteranordnung 45 weist als Basis die Kohlehalterplatte 31 auf, die durch den Schaltring 30 abgedeckt wird. Zwischen den Schaltring 30 und die Kohlehalterplatte 31 sind die Kohlehalter 10 mit den Kohlebürsten 12, die Entstördrosseln 13, die Kontaktfedern 32 und 32' sowie zwei Rückstellfedern 34 eingesetzt, von denen in Fig. 3 nur eine erkennbar ist. Die Rückstellfeder 34 ist eine Schraubenfeder mit zwei Enden, zwischen die jeweils ein am Schaltring 30 angeformter Vorsprung 35 greift. Die Rückstellfeder 34 ist außerdem auf einen Zapfen 33 gesteckt und ihre Enden stützen sich an Vorsprüngen der Kohlehalterplatte 31 derart ab, daß jeweils ein Ende der Rückstellfeder 34 an der Kohlehalterplatte 31 festgehalten wird, wenn das andere Ende beim Drehen des Schaltrings 30 vom Vorsprung 35 aus der Ausgangsstellung bewegt wird. dadurch wirkt eine Federkraft auf den Schaltring 30, die ihm immer wieder in die Ausgangstellung zurückzustellen trachtet. Die Bewegung bzw. Verdrehung des Schaltrings 30 erfolgt dadurch, daß eine Verstellkraft an einem an den Schaltring 30 radial angeformten Fortsatz 36 angreift.

Die Betätigung des Schaltrings 30 erfolgt durch einen Umschalter 80, der in Fig. 2 allein und in Fig. 3 in Verbindung mit einem Drückerschalter 90 dargestellt ist. Der Drückerschalter 90 ist ein für handgeführte Elektrowerkzeuge üblicher Schalter, der normalerweise im Pistolengriff eines derartigen Elektrowerkzeugs untergebracht ist und vom Zeigefinger eines Benutzers durch Zurückziehen betätigt wird. Die Rückstellung des Drückerschalters 90 erfolgt durch eine in den Figuren nicht dargestellte Druckfeder. Sie stützt sich üblicherweise zwischen der dem Zeigefinger abgewandten Flache des Drückerschalters 90 und einer Wand des Pistolengriffs des Elektrowerkzeugs ab. In den Drückerschalter 90 ist eine in den Figuren nicht erkennbare Buchse eingeformt, in die ein Stift 81 (Fig. 2) des Umschalters 80 einsteckbar ist. Der Umschalter 80 weist eine Grundplatte 82 auf, die einen Umschaltnocken 83 trägt. Der Umschaltnocken 83 ist in der Draufsicht rautenförmig, wobei seine Längsachse mit einem Umschalthebel 84 fluchtet, der durch Fingerbetätigung zur rechten bzw. linken Seite des Drückerschalters 90 schwenkbar ist. Den Drehpunkt für diese Schwenkbewegung bildet der in der Buchse des Drückerschalters 90 sitzende Stift 81, dessen Achse etwa im Bereich desjenigen Endes des Umschaltnockens 83 liegt, das dem Umschalthebel 84 benachbart ist. Dadurch entsteht ein zweiarmiger Hebel mit senkrechten Nockenflächen 85, die jeweils unter schrägem Winkel zur Mittelebene und damit zur Bewegungsrichtung des Drückerschalters 90 stehen. Im montierten Zustand gelangt abwechselnd die eine oder die andere Nockenfläche 85 mit der linken oder rechten Seite des Schaltring-Fortsatzes 36 in Eingriff und drückt diesen dadurch entweder nach links oder nach rechts, was eine Drehbewegung des Schaltrings 30 im Uhrzeigersinn oder gegen den Uhrzeigersinn bewirkt. Auf diese Weise wird die geradlinige Hin- und Herbewegung des Drückerschalters 90 in eine Drehbewegung des Schaltrings 30 umgesetzt. Es wird darauf hingewiesen, daß die Betätigung des Schaltrings 30 auch auf andere Weise möglich ist, beispielsweise durch Verzahnungen mit Zahnstange und Zahnrad oder am Umfang des Schaltrings 30 vorgesehenen Zähnen. Die geeignete Wahl der Bewegungsumsetzung vom Drückerschalter 90 zum Schaltring 30 ist dem Fachmann geläufig und braucht daher nicht näher erläutert zu werden.

An der der Kohlehalterplatte 31 zugewandten Seite des Schaltrings 30, welches die gleiche Seite ist, die die zwischen die Enden der Rückstellfeder 34 greifenden Vorsprünge 35 trägt, sind L-förmige Schuhe 37 angeformt, die zum Halten der Kontaktfedern 32 und 32' dienen. Die Kontaktfedern 32 und 32' sind in der dargestellten Ausführungsform metallische Federkontakte mit zwei im wesentlichen parallel zueinander verlaufenden und sich überkreuzenden Beinen 38, die an gegenüberliegenden Enden einer Basisplatte 39 ansetzen. Die Beine 38 sind an ihren Enden zu Kontaktfüssen 40 umgebogen. Außerdem ist an die Basisplatte 39 eine Anschlußfahne 41 angeformt, die in montiertem Zustand durch eine zugehörige Anschlußöffnung 42 der Kohlehalterplatte 31 greift und dadurch an das Stanzgitter 60 anschließbar ist, beispielsweise durch Verlöten.

Die Breite der L-förmigen Schuhe 37 ist so bemessen, daß in der Ausgangslage des Schaltrings 30 beide Kontaktfüße 40 einer Kontaktfeder 32 oder 32' in der Nähe der Seitenkanten des parallel zur Ebene des Schaltrings 30 verlaufenden Teils des L-förmigen Schuhs 37 aufliegen. Bei einer Verdrehung des Schaltrings 30 im Uhrzeigersinn oder gegen den Uhrzeigersinn rutscht jedoch jeweils einer der Kontaktfüße 40 von dem Schuh 37 runter, da die Anschlußfahne 41 in bezug auf die Kohlehalterplatte 31 festgehalten wird. Dadurch ist sozusagen die Kontaktfeder 32 oder 32' gegenüber der Kohlehalterplatte 31 stationär, während der Schaltring 30 und damit dessen Schuhe 37 beweglich sind. Rutscht nun bei einer Verdrehung des Schaltrings 30 ein Kontaktfuß 40 von dem L-förmigen Schuh 37 runter, dann bewegt er sich aufgrund der Federwirkung seines Beins 38 gegen die Kohlehalterplatte 31 und kann dort durch eine der in der Kohlehalterplatte 31 vorgesehenen Öffnungen 69 das Kontaktgitter 60 berühren. Wird der Drückerschalter 90 wieder losgelassen, dann gibt die Nockenfläche 85 des Umschalters 80 den Schaltring-Fortsatz 36 frei und die Rückstellfedern 34 stellen den Schaltring 30 in seine Ausgangstellung zurück. Dabei gleiten die Schuhe 37 wieder gegen und unter die in den Öffnungen 69 jeweils stehenden Kontaktfüße 40 und heben diese aus dem Eingriff mit dem Stanzgitter 60 heraus. Erfolgt nun eine Umschaltung des Umschalters 80 in die andere Stellung, dann wird bei einem erneuten Drücken des Drückerschalters 90 der Stanzring in die andere Richtung gedreht und es kann der jeweils andere Kontaktfuß 40 der Kontaktfeder 32 oder 32' durch eine zugehörige Öffnung 69 in der Kohlehalterplatte 31 schnappen und das Kontaktgitter 60 beispielsweise zur Drehrichtungsumkehrung oder zur Geschwindigkeitsreduzierung kontaktieren.

Zweckmäßigerweise ist an der dem Schaltring 30 zugewandten Seite der Kohlehalterplatte 31 ein Kasten 43 im Bereich der Kontaktfedern 32, 32' angeformt, welcher zur Aufnahme der Kontaktfedern 32, 32' dient. Die Wände des Kastens 43 gewährleisten es, daß die Kontaktfedern 32, 32', nicht aus den L-förmigen Schuhen 37 des Schaltrings 30 herausfallen. In der Kohlehalterplatte 31 sind außerdem noch weitere Löcher 73 vorgesehen, welche zum Durchstecken der Entstördrosseln 13 oder von Dioden oder Widerständen dienen, die in der Schalteranordnung zusätzlich untergebracht sein können.

Es wird darauf hingewiesen, daß anstelle der Kontaktfedern 32 und 32' mit sich überkreuzenden Beinen 38 auch andere Schaltmittel denkbar sind, beispielsweise ein Wippschalter mit einer V-förmigen Wippe aus elektrisch leitfähigem Material, die auf der Kohlehalterplatte 31 in dem Kasten 43 montiert ist. Ein in dem Schaltring 30 montierter und in Richtung auf die Kohlehalterplatte 31 gerichteter Schaltstift, der im wesentlichen parallel zu den Schaltring-Fortsätzen 36 angeordnet ist, kann dann bei einem Verdrehen des Schaltrings 30 abwechselnd den einen oder den anderen Arm des Wippschalters niederdrücken und mit dem Stanzgitter 60 in Kontakt bringen. Weitere Ausgestaltungen der Schaltmittel der erfindungsgemäßen Schalteranordnung 45 sind für den Fachmann ohne erfinderisches Zutun frei wählbar.

Fig. 4 zeigt das in Fig. 2 erkennbare und auf dem Boden der Kohlehalterplatte 31 befestigbare Stanzgitter 60 in Form eines ebenen Gitters aus dünnem, elektrisch leitendem Material mit einem äußeren Bandleiter 61 und einem inneren Bandleiter 65. Der innere und der äußere Bandleiter 65 und 61 sind durch Brücken 66 miteinander verbunden. Der äußere Bandleiter 61 hat etwa die Form eines an diametral gegenüberliegenden Stellen unterbrochenen Ringes. An den Enden der Unterbrechungsstellen sind Kontaktstellen 67 und 68 zur Kontaktierung durch die Beine 38 der in Fig. 2 erkennbaren Kontaktfedern 32, 32' vorgesehen. Vor der Verbindung des Stanzgitters 60 mit der Kohlehalterplatte 31, die vorzugsweise durch Verschweißen mittels Ultraschall erfolgt, sind die beiden Hälften des äußeren Bandleiters 61 in der Nähe der Kontaktstellen 67 und 68 durch Verbindungsstege 63 miteinander verbunden. Diese Verbindungsstege 63 werden nach dem Verschweißen des Stanzgitters 60 mit der Kohlehalterplatte 31 entlang von Trennlinien 64 abgetrennt. Dadurch entsteht ein flaches, ebenes Netzwerk aus zwei Hälften. Es wird darauf hingewiesen, daß zur leichteren Montage des Stanzgitters 60 in der dem Schaltring 30 abgewandten Bodenfläche der Kohlehalterplatte 31 in der Zeichnung nicht dargestellten Vertiefungen eingearbeitet sind, die dem Stanzgitter 60 entsprechen, so daß sich das Stanzgitter 60 ohne Schwierigkeiten an bzw. in der Kohlehalterplatte 31 fixieren läßt. Die Kontaktierung der Kontaktstellen 67 und 68 erfolgt durch die Beine 38 der Kontaktfedern 32, welche von dem Schaltring 30 abwechselnd durch eine der beiden Öffnungen 69 (Fig. 2) in der Kohlehalterplatte 31 bewegt werden.

Am äußeren Bandleiter 61 sind ferner Anschlußzungen 62 vorgesehen, die ursprünglich in der Ebene des Stanzgitters 60 hergestellt und nach dem Ausstanzen senkrecht zur Stanzgitterebene gebogen sind. Die Ansschlußzungen 62 dienen zum Kontaktieren jeweils einer Feldwicklungsklemme 17. Dadurch wird erreicht, daß der über den Feldstecker 15 zugeführte Netzstrom zunächst gemäß Fig. 5 oder 6 über eine Feldwicklung 9 fließt und von dieser durch die Anschlußzunge 62 an den äußeren Bandleiter 61 des Stanzgitters 60 geführt wird. Je nach Art der Beschaltung des Stanzgitters 60 fließt der Strom vom äußeren Bandleiter 61 entweder direkt zum inneren Bandleiter 65 und von diesem über die Kohlebürsten 12 durch den Rotor 3, oder gemäß Fig. 5 indirekt über einen Rechts/Links (R/L)-Umschalter 80 und gegebenenfalls über eine Entstördrossel 13.

Am Stanzgitter 60 sind Anschlußfahnen 70 vorgesehen, die an vorbestimmten Stellen senkrecht zur Ebene des Stanzgitters 60 hochgebogen sind. Ferner weisen der innere Bandleiter 65 und/oder der äußere Bandleiter 61 Bohrungen 75 auf, die jeweils zum Anschließen von Bauelementen wie Entstördrosseln 13 oder Dioden 71 (Fig. 6) dienen. Die Enden der Entstördrosseln 13 und/oder der Diode 71 werden entweder durch die Bohrungen 75 oder in unmittelbarer Nachbarschaft einer Anschlußfahne 70 durch in der Kohlehalterplatte 31 vorgesehene Löcher 73 gesteckt, so daß sie mit dem Stanzgitter 60 ohne weiteres verlötet werden können. Auf diese Weise wird ohne Schwierigkeiten eine Verbindung von Bauelementen wie Entstördrossel 13, Diode 71 oder Kontaktfeder 32, 32' zu dem Stanzgitter 60 hergestellt, und zwar in etwa wie beim Bestücken einer an sich bekannten, Leiterbahnen aufweisenden Platine. Die Fig. 5 und 6 zeigen lediglich beispielhaft zwei Möglichkeiten der Beschaltung und Bestückung des Stanzgitters 60.

Bei der Ausführung nach Fig. 5 ist das Stanzgitter 61 durch Abtrennung der Verbindungsstege 63 (Fig. 4) in zwei Hälften geteilt. Der Strom fließt beispielsweise vom Netz über die erste Feldwicklungsklemme 17 durch die erste Feldwicklung 9 und die erste Anschlußzunge 62 in den oberen, äußeren Bandleiter 61. Vom oberen Bandleiter 61 fließt der Strom weiter über die obere Brücke 66 zur oberen Kohlebürste 12. Von der oberen Kohlebürste 12 fließt der Strom durch den Kommutator 49 (Fig. 1) des Rotors 3 zur unteren Kohlebürste 12'. Von der unteren Kohlebürste 12' verläuft der Stromfluß weiter über den unteren, inneren Bandleiter 65' und die untere Brücke 66' zum unteren, äußeren Bandleiter 61'. Von letzterem wird der Strom über die untere Anschlußzunge 62' abgenommen und über die andere Feldwicklung 9' zur anderen Feldwicklungsklemme 17' geleitet. An letztere ist das zweite Anschlußkabel über den in den Fig. 1 und 2 ebenfalls dargestellten anderen Feldstecker 15 angeschlossen.

Im übrigen sind in den Fig. 5 und 6 noch der Kondensator 14 und ein dazu parallel geschalteter Widerstand eingezeichnet. Letzterer dient dazu, einen Ladungsausgleich am Kondensator 14 vorzunehmen, wenn das Netzanschlußkabel von den Feldsteckern 15 getrennt wird, damit der Benutzer keinen elektrischen Schlag bekommen kann.

Fig. 6 zeigt das Stanzgitter 60 ebenfalls in schematischer Darstellung, und zwar zusätzlich mit Entstördrosseln 13 und mit einer Diode 71 sowie mit einem R/L-Umschalter 80 bestückt. Die Drosseln 13 sind jeweils mit einem Ende durch die Bohrungen 75 des inneren Bandleiters 65 gesteckt und mit diesem verlötet, während ihr jeweils anderes Ende mit einer Anschlußfahne 70 des inneren Bandleiters 65 verbunden ist. Es ist klar, daß anstelle der Anschlußfahne 70 auch eine weitere Bohrung im inneren Bandleiter 65 vorgesehen sein kann. Die Verbindung zwischen Bohrung 75 und Anschlußfahne 70 ist dabei herausgestanzt, so daß die Brücke 66 zum äußeren Bandleiter 61 unterbrochen ist. Der Strom fließt nun von der Anschlußzunge 62 über den äußeren Bandleiter 61 zum R/L-Umschalter 80 und beispielsweise bei Rechtslauf vom Umschalter 80 über den inneren Bandleiter 65 und die Entstördrossel 13 zur Kohlebürste 12.

Bei Linkslauf erfolgt der Stromfluß über die untere Kohlebürste 12' und zusätzlich über eine Diode 71, die in den äußeren Bandleiter 61 eingeschaltet ist, wenn eine Drehzahlreduzierung erwünscht ist.

Es wird darauf hingewiesen, daß der R/L-Umschalter 80 auch eine neutrale Nullstellung hat, die mit "O" bezeichnet ist. Dadurch ist der R/L-Umschalter 80 gleichzeitig ein Ein/Aus-Schalter.

Ferner wird darauf hingewiesen, daß das erfindungsgemäße Stanzgitter 60 auch noch auf andere Weise bestückt werden kann, wobei die Art der Bestückung für den Fachmann keine Schwierigkeiten darstellt. Beispielsweise kann die Diode 71 in den äußeren Bandleiter 61 eingeschaltet sein, wie dies strichpunktiert angedeutet ist. In der anderen Hälfte des Stanzgitters 60 ist dann anstelle der Diode 71 eine Verbindungsbrücke 72 vorgesehen, wodurch der Umschalter 80 nicht die Drehrichtung umkehrt, sondern zwischen zwei verschiedenen Geschwindigkeiten umschaltet.

Schließlich wird darauf hingewiesen, daß die Breite der Bandleiter 61 und 65 etwa 1 bis 2mm und ihre Dicke etwa 0,1 bis 0,3mm beträgt. Die richtige Dimensionierung ist für den Fachmann jedoch ohne Schwierigkeiten wählbar.

Fig. 7 zeigt den Feldstecker 15 in vergrößerter, perspektivischer Darstellung, dessen Schaft 18 aus einem flachen Streifen von elektrisch leitendem Material geschnitten, vorzugsweise gestanzt ist. Dabei ist die in Fig. 2 dargestellte Klemmschraube 23 und ihre Einschraubrichtung lediglich durch einen Pfeil 27 angedeutet. An einem Ende des Schafts 18 sind die Anschlußmittel für Netzanschlußkabel vorgesehen, und zwar Steckfahnen 16, 16' und eine Klemmschraube 23 (Fig. 2), während am anderen Ende die Kontaktzunge 19 mit Querrippen 29 ausgebildet ist. Zwischen dem Kabelanschlußende und der Kontaktzunge 19 des Schafts 18 befinden sich Ausschnitte und Ausnehmungen, die aus Gründen der Materialeinsparung sowie aus Formgebungsgründen der Lagerbrücke 1 vorgesehen sind. Die Querrippen 29 dienen zum Kontaktieren der in Fig. 1 erkennbaren Feldwicklungsklemmen 17 des Stators 2. Zum Anschließen der Netz-Anschlußkabel sind am anderen Ende des Schafts 18 Steckfahnen 16, 16' vorgesehen, die im Winkel von 90^{o} zum Schaft 18 gestanzt und etwa V-förmig aufgebogen sind. Sie dienen zum Aufstecken von an sich bekannten Kabelschuhen, sofern die Netz-Anschlußkabel mit derartigen Kabelschuhen versehen sind. Weist das Netz-Anschlußkabel hingegen keine Kabelschuhe auf, so können dessen freie, abisolierte Enden von Klemmschrauben 23 (Fig. 2) am Schaft 18 festgeklemmt werden. Hierzu ist das freie Ende des Schafts 18 zu einer Endfahne 25 um 90^{o} abgewinkelt und bildet ein Widerlager für ein Netzkabel-Anschlußende. Die Klemmschrauben 23 sind üblicherweise mit selbstschneidendem Gewinde in einen Gewindestutzen 24 des Feldsteckers 15 eingeschraubt, wobei der Gewindestutzen 24 zweckmäßigerweise durch Stanzen und Aufbördeln hergestellt ist. Es ist klar, daß der Abstand von der Mitte des Gewindestutzens 24 zur Endfahne 25 geringfügig größer als der halbe Durchmesser des Kopfes einer Klemmschraube 23 sein muß, damit der Klemmschraubenkopf voll gegen den Schaft 18 geschraubt werden kann. Ist der Abstand zwischen Klemmschraubenkopf und Endfahne 25 zu groß, dann kann ein zwischen der Klemmschraube 23 und dem Schaft 18 einzuklemmendes Kabelende herausrutschen. Der Fachmann weiß, daß der ideale Abstand von der Endfahne 25 zur Klemmschraube 23 dann gegeben ist, wenn die Endfahne 25 den Kopf der Klemmschraube 23 gerade berührt.

Auf einer Seite des Schafts 18 ist außerdem eine in Längsrichtung des Schafts 18 verlaufende Verstärkungsrippe 28 eingeprägt. Parallel zu der Verstärkungsrippe 28 befindet sich etwa auf halber Länge des Schafts 18 ein Widerhaken 26, der durch einen zur Verstärkungsrippe 28 senkrechten, kurzen und einen zur Verstärkungsrippe 28 parallelen, längeren Einschnitt sowie durch anschließendes, zur Verstärkungsrippe 28 paralleles Herausbiegen aus der Ebene des Schafts 18 gebildet ist. Der Widerhaken 26 dient dazu, bei in die Lagerbrücke eingestecktem Feldstecker 15 diesen gegenüber einem axialen Herausfallen zu sichern, indem er gegen den Boden der Lagerbrücke 1 hakt.

Fig. 7 zeigt außerdem einen Messerkontakt 20, der an einen (in Fig. 7 linken) Seitenrand des Schafts 18 angeformt ist. Er ist mit dem Schaft 18 über einen ersten Teil 21 verbunden, während ein zweiter Teil 22 parallel zum Schaft 18 in geringem Abstand verläuft. Der Messerkontakt 20 schließt mit der Ebene des Schafts 18 einen Winkel von 90^{o} ein, so daß er im wesentlichen in einer Normalebene zur Ebene des Schafts 18 liegt. Dadurch steht der Messerkontakt 20 seitlich vom Schaft 18 vor, und zwar in Fig. 3 nach oben. Vorteilhafterweise ist jedoch ein zweiter Messerkontakt an den gegenüberliegenden (rechten) Seitenrand des Schafts 18 auf gleicher Höhe angeformt und nach unten gebogen, so daß der Feldstecker insgesamt zwei Messerkontakte 20 aufweist, die in entgegengesetzten Richtungen bezüglich dem Schaft 18 gebogen sind. Dies bedeutet, daß der in Fig. 7 nicht erkennbare zweite Messerkontakt an dem rechten Seitenrand des Schafts 18 ansetzt und nach unten gerichtet ist. Dadurch wird erreicht, daß nur eine Form für den Feldstecker 15 benötigt wird, also kein rechter oder linker Feldstecker 15 für die Montage des Elektromotors erforderlich ist.

Der Abstand des zweiten Teils 22 des Messerkontakts 20 zum Schaft 18 des Feldsteckers 15 ist zweckmäßigerweise so gewählt, daß dieser Abstand etwas kleiner als der Durchmesser der abisolierten Kondensatoranschlüsse 14' ist. Dadurch klemmt der zweite Teil 22 des Messerkontakts 20 einen abisolierten Kondensatoranschluß 14' am Schaft 18 des Feldsteckers 15 fest und stellt auf diese Weise eine zuverlässige galvanische Verbindung her. Zweckmäßigerweise ist das freie Ende des zweiten Teils 22 des Messerkontakts 20 etwas abgeschrägt, so daß sich im Bereich des freien Endes des Messerkontakts 20 ein etwas größerer Abstand zum Schaft 18 ergibt. Dadurch kann ein Kondensatoranschluß 14' zunächst erfaßt und bei weiterem Eindrücken des Feldsteckers 15 in die Lagerbrücke 1 dadurch festgeklemmt werden, daß der zweite Teil 22 des Messerkontakts 20 etwas gegenüber dem Schaft 18 hochgebogen wird.

In einer anderen Ausführung ist es auch möglich, die dem Schaft 18 zugewandte Kante des zweiten Teils 23 des Messerkontakts 20 etwas anzuschärfen, so daß sie die Isolation der Kondensatoranschlüsse 14' durchtrennt und eine Abisolierung vor der Montage nicht vorgenommen zu werden braucht.

## Patentansprüche

1. Elektromotor für ein Kleines Elektrowerkzeug, mit einer becherförmigen Lagerbrücke (1) aus Kunststoff, die einen Ein/Aus-Schalter (90), einen Umschalter (80), zwei Anschlußklemmen für ein Netzkabel, einen Kondensator (14) und ein Kontaktgitter enthält,
**dadurch gekennzeichnet**,
- daß sich die Anschlußklemmen als Feldstecker (15) durch den Boden der Lagerbrücke (1) erstrecken;
- daß eine Schalteranordnung (45) in die Lagerbrücke (1) eingesetzt ist und ein Kontaktgitter trägt;
- daß das Kontaktgitter als Stanzgitter (60) zum wahlweisen Anschließen von Drosseln (13), Umschaltern (80), Dioden (71), Widerstanden o.ä. ausgeführt ist;
- daß das Stanzgitter (60) Ein/Aus-Kontaktstellen sowie Drehrichtungs-Umschaltkontaktstellen (67, 68) aufweist;
- daß das Stanzgitter (60) auf der dem Rotor (3) zugewandten Seite der Schalteranordnung (45) liegt;
- daß Umschaltkontakte (32) auf der dem Rotor (3) abgewandten Seite der Schalteranordnung (45) angeordnet sind; und
- daß Mittel vorgesehen sind, um die Umschaltkontakte (32) gleichzeitig mit den Ein/Aus-Schaltkontakten zu betätigen.

2. Elektromotor nach Anspruch 1, **dadurch gekennzeichnet**, daß die Umschaltkontakte (32) von einem Schaltring (30) betätigbar sind und in ihren Endstellungen das Stanzgitter (60) durch in der Schalteranordnung (45) vorgesehene Öffnungen (69) kontaktieren.

3. Elektromotor nach Anspruch 2, **dadurch gekennzeichnet**, daß der Schaltring (30) einen radialen Fortsatz (36) aufweist, der durch die Lagerbrücke (1) nach außen in den Ein/Aus-Schalter (90) ragt.

4. Elektromotor nach Anspruch 2, **dadurch gekennzeichnet**, daß der Schaltring (30) über ein Gestänge mit oder ohne Verzahnung von dem Ein/Aus-Schalter (90) betätigbar ist.

5. Elektromotor nach Anspruch 1 oder 2, **dadurch gekennzeichnet**, daß die Umschaltkontakte (32) Kontaktfedern (32, 32') mit sich überkreuzenden Beinen (38) sind.

6. Elektromotor nach Anspruch 1 oder 2, **dadurch gekennzeichnet,** daß die Umschaltkontakte (32) Schaltarme eines Wippschalters mit V-förmigen Armen sind.

7. Elektromotor nach Anspruch 1, **dadurch gekennzeichnet**, daß die Feldstecker (15) an ihren freien, außerhalb der Lagerbrücke (1) liegenden Enden sowohl Steckfahnen (16, 16') für Kabelschuhe, als auch Gewindestutzen (24) mit Klemmschrauben (23) für das Anschließen von abisolierten, freien Kabelenden aufweisen.

8. Elektromotor nach Anspruch 1, **dadurch gekennzeichnet**, daß die Feldstecker (15) seitlich vorstehende und im wesentlichen 90^{o} zu den Feldsteckern (15) angeordnete Messerkontakte (20) zum sicheren Einklemmen von Kondensatoranschlüssen (14') aufweisen.

9. Elektromotor nach Anspruch 1, **dadurch gekennzeichnet**, daß das Stanzgitter (60) ein zusammenhängender Bandleiter (61, 65) aus Metall ist, der mit der rotorseitigen Fläche der Schalteranordnung (45) verschweißt, verklebt oder auf sonstige Weise verbunden ist.

10. Elektromotor nach Anspruch 9, **dadurch gekennzeichnet**, daß das Stanzgitter (60) im wesentlichen in einer Ebene liegt, jedoch senkrecht dazu abgewinkelte Anschlußzungen (62) für die Feldwicklungen (9) sowie Bohrungen (75) für das Durchstecken der Anschlüsse von elektronischen Bauelementen wie Drosseln (13), Dioden (71) etc. und Anschlußfahnen (70) zum Anschließen dieser Bauelemente aufweist.

11. Elektromotor nach Anspruch 9, **dadurch gekennzeichnet**, daß das mit der Schalteranordnung (45) verbundene Stanzgitter (60) in zwei Hälften aufgetrennt ist.

12. Elektromotor nach Anspruch 11, **dadurch gekennzeichnet**, daß die Schalteranordnung (45) im Bereich von Trennstellen des Stanzgitters (60) mit Öffnungen oder Ausnehmungen für das Ausstanzen der Trennstellen versehen ist.

## Claims

1. Electric motor for a small electric tool with a cup-shaped bearing bracket (1) of plastics material, containing an on/of switch (90), a change-over switch (80), two terminals for a power cable, a capacitor (14) and a contact grid, characterised in that the terminals extend as field plugs (15) through the base of the bearing bracket (1), in that a switch arrangement (45) is inserted into the bearing bracket (1) and carries a contact grid, in that the contact grid is designed as a punched grid (60) for the selective connection of chokes (13), change-over switches (80), diodes (71), resistors or the like, in that the punched grid (60) has on/off contact points and rotation-reversing contact points (67, 68), in that the punched grid (60) rests on the side of the switch arrangement (45) facing the rotor (3), in that the change-over contacts (32) remote from the rotor (3), and in that means are provided to actuate the change-over contacts (32) simultaneously with the on/off switch contacts.

2. Electric motor according to Claim 1,
characterised in that the change-over contacts (32) can be actuated by a connector ring (30) and, in their end position, contact the punched grid (60) through openings (69) provided in the switch arrangement (45).

3. Electric motor according to Claim 2,
characterised in that the switch ring (30) has a radial projection (36) which protrudes outwardly through the bearing bracket (1) into the on/off switch (90).

4. Electric motor according to Claim 2,
characterised in that the switch ring (30) is actuable via a linkage with or without teeth by the on/off switch (90).

5. Electric motor according to Claim 1 or 2,
characterised in that the change-over contacts (32) are contact springs (32, 32') with crossover legs (38).

6. Electric motor according to Claim 1 or 2,
characterised in that the change-over contacts (32) are switch arms of a rocker switch with V-shaped arms.

7. Electric motor according to Claim 1,
characterised in that the field plugs (15) have, at their free ends located outside the bearing bracket (1), lugs (16, 16') for cable ends as well as threaded sockets (24) with binding screws (23) for the connection of stripped free cable ends.

8. Electric motor according to Claim 1,
characterised in that the punched grid (60) is a coherent strip conductor (61), 65) of metal which is welded or adhered to the rotor-side face of the switch arrangement (45) or is attached thereto in another manner.

10. Electric motor according to Claim 9,
characterised in that the punched grid (60) lies substantially in a plane but has connecting tongues (62) angled perpendicularly thereto for the field windings (9) as well as holes (75) for the penetration of the connections of electronic components such as chokes (13), diodes (71) etc. and lugs (70) for the connection of these components.

11. Electric motor according to Claim 9,
characterised in that the punched grid (60) connected to the switch arrangement (45) is divided into two halves.

12. Electric motor according to Claim 11,
characterised in that the switch arrangement (45) is provided, in the region of breaks in the punched grid (60), with openings or recesses for punching out the breaks.

## Revendications

1. Moteur électrique pour un petit outil électrique, comprenant un flasque palier (1) en forme de godet, en matière plastique, qui renferme un commutateur marche/arrêt (90), un commutateur (80), deux bornes de connexion pour un câble de secteur, un condensateur (14) et une grille de contacts caractérisé
- en ce que les bornes de connexion forment des broches de champ (15) qui traversent le fond du flasque palier (1) ;
- un dispositif commutateur (45) est encastré dans le flasque palier (1) et porte une grille de contacts ;
- la grille de contacts est réalisée sous la forme d'une grille découpée (60) destinée à permettre d'y connecter sélectivement des réactances (13), des commutateurs (80), des diodes (71), des résistances ou équivalents ;
- en ce que la grille découpée (60) présente des zones de contact marche/arrêt ainsi que des zones (67, 68) de contact d'inversion du sens de rotation ;
- en ce que la grille découpée (60) se trouve sur le côté du dispositif commutateur (45) qui est dirigé vers le rotor (3) ;
- en ce que les contacts d'inversion (32) sont disposés sur le côté du dispositif commutateur (45) qui est à l'opposé du rotor (3) ; et
- en ce qu'il est prévu des moyens pour actionner les contacts d'inversion (32) simultanément avec les contacts de commande marche/arrêt.

2. Moteur électrique selon la revendication 1, caractérisé en ce que les contacts d'inversion (32) peuvent être actionnés par une bague de commande (30) et, dans leurs positions extrêmes, sont en contact avec la grille découpée (60) à travers des ouvertures (69) ménagées dans le dispositif commutateur (45).

3. Moteur électrique selon la revendication 2, caractérisé en ce que la bague de commande (30) présente un prolongement radial (36) qui traverse le flasque palier (1) en se dirigeant vers l'extérieur et en faisant saillie dans le commutateur marche/arrêt (90).

4. Moteur électrique selon la revendication 2, caractérisé en ce que la bague de commande (30) peut être actionnée par le commutateur marche/arrêt (90) par l'intermédiaire d'une timonerie munie ou démunie d'une denture.

5. Moteur électrique selon la revendication 1 ou 2, caractérisé en ce que les contacts d'inversion (22) sont des ressorts de contact (32, 32') possédant des branches (38) qui se croisent mutuellement.

6. Moteur électrique selon la revendication 1 ou 2, caractérisé en ce que les contacts d'inversion (32) sont des bras d'inversion appartenant à un commutateur à bascule muni de bras en forme de V.

7. Moteur électrique selon la revendication 1, caractérisé en ce que les broches de champ (15) présentent, à leurs extrémités libres situées en dehors du flasque palier (1) aussi bien des fiches mâles (16, 16') destinées à recevoir des cosses de câble ainsi que des collets filetés (27) munis de vis de serrage (23) servant à connecter des extrémités libres dénudées de câbles.

8. Moteur électrique selon la revendication 1, caractérisé en ce que les broches de champ (15) présentent des contacts lames (20) qui font saillie latéralement et sont disposés sensiblement à 90° par rapport aux broches de champ (15), pour serrer avec blocage des connexions (14') de condensateur.

9. Moteur électrique selon la revendication 1, caractérisé en ce que la grille découpée (60) est un conducteur ruban métallique continu (61, 65) qui est soudé, collé ou fixé d'une autre façon à la surface du dispositif commutateur (45) dirigé vers le rotor.

10. Moteur électrique selon la revendication 9, caractérisé en ce que la grille découpée (60) est contenue sensiblement dans un même plan, mais présente des languettes de connexion (62) rabattues perpendiculairement à ce plan, pour les enroulements de champ (9), ainsi que des perçages (75) pour l'enfilage des connexions de composants électroniques tels que des réactances (13), des diodes (71), etc., et des fiches de connexion (70) pour connecter ces composants.

11. Moteur électrique selon la revendication 9, caractérisé en ce que la grille découpée (60) reliée au dispositif commutateur (45) est divisée en deux moitiés.

12. Moteur électrique selon la revendication 11, caractérisé en ce que, dans la région des zones de coupure de la grille découpée (60), le dispositif commutateur (45) est muni d'ouvertures ou d'évidements pour le découpage des zones de coupure.
